# EUROPÄISCHE PATENTSCHRIFT

(11) **EP 0 527 147 B1**
(45) Veröffentlichungstag und Bekanntmachung des Hinweises auf die Patenterteilung: **15.12.1993**
(21) Anmeldenummer: 91907744.6
(22) Anmeldetag: 17.04.1991
(51) Int. Cl.: H01H 13/70

(54) **SCHREIBTASTATUR, INSBESONDERE FÜR ELEKTRONISCHE DATENVERARBEITUNGSGERÄTE**
KEYBOARD, IN PARTICULAR A KEYBOARD FOR DATA-PROCESSING EQUIPMENT
CLAVIER D'ECRITURE, EN PARTICULIER POUR APPAREILS ELECTRONIQUES DE TRAITEMENT DE TEXTE

(30) Priorität: 30.04.1990 DE 4013819
(43) Veröffentlichungstag der Anmeldung: 17.02.1993
(73) Patentinhaber: Marquardt GmbH, D-78604 Rietheim-Weilheim (DE)
(72) Erfinder: ELSÄSSER, Heinz, D-7207 Rietheim-Weilheim (DE); KLAIBER, Kurt, D-8207 Spaichingen (DE); SAUER, Ralf, D-7204 Wurmlingen (DE)
(74) Vertreter: Patentanwälte Eisele, Otten & Roth
(86) Internationale Anmeldenummer: DE9100322
(87) Internationale Veröffentlichungsnummer: WO9117557

(56) Entgegenhaltungen:
- DE-A- 2 032 408
- FR-A- 2 571 889
- US-A- 3 657 492
- US-A- 4 056 699
- US-A- 4 864 077
- US-A-46 716 88

## Beschreibung

Die Erfindung betrifft eine Schreibtastatur, insbesondere für elektronische Datenverarbeitungsgeräte nach dem Oberbegriff des Anspruchs 1.

### Stand der Technik:

Eine Vielzahl von elektronischen Geräten, wie z. B. Bildschirmgeräte, werden über eine Tastatur gesteuert, die im allgemeinen aus einem separaten, vor dem elektronischen Gerät angeordneten Tastaturgehäuse besteht, mit ein oder mehreren aus dem Gehäuse herausragenden Bedienungsfeldern, wie z. B. Schreibmaschinentastenfeld, in denen jeweils in Spalten und Zeilen angeordnete Einzeltasten oder Tastschalter angeordnet sind. Die Einzeltasten oder Tastschalter selbst können auf einer gemeinsamen Platine aufgelötet sein, die mit elektronischen Bauelementen, insbesondere Mikroprozessoren, bestückt ist. Jedem Tastschalter sind ein oder mehrere Bedeutungsinhalte, wie z. B. Buchstaben, Zahlen o. dgl., zugeordnet, die mit der Tastenbetätigung ausgelöst werden. Zur Unterscheidung der einzelnen Tasten sind diese in beispielsweise binäre Signale codiert. Über eine z. B. serielle Schnittstelle wird die betätigte Taste in einem bestimmten binären Code umgesetzt, wobei man üblicherweise 8 bis 10 binäre Bits in Form von Rechteckimpulsen verwendet. In diesem Bit-Muster sind die einzelnen Tasten von ihrer Funktion her eindeutig einander zugeordnet. Die Zuordnung zueinander geschieht dabei mittels eines Mikroprozessors auf der Platine.

Die Mikroprozessoren arbeiten z. B. mit einer Taktfrequenz zwischen 1 bis 6 MHz, d. h. bei 6 MHz findet ein Schaltvorgang 6 x pro Mikrosekunde statt. Diese mit hoher Schaltgeschwindigkeit ablaufenden Schaltvorgänge verursachen eine hochfrequente Störung, die der Rechner bzw. der Mikroprozessor auslöst. Es entsteht demnach ein Spektrum von Störfrequenzen, die, bedingt durch die Codierung und die Systematik der Tastenabfrage, eine Information enthalten, die dem an der Tastatur eingegebenen Zeichen eindeutig zugeordnet werden kann. Diese Störungen werden einerseits in die Luft direkt abgestrahlt, andererseits als leitungsgebundene Störungen über das Tastaturkabel und den daran angeschlossenen Rechner an die Umgebung abgegeben.

Eine gewisse Abschirmung der die einzelnen Tastschalter aufnehmenden Platine wird dadurch erzielt, indem man einen als ebenes Blech ausgebildeten Metallrahmen vorsieht, in welchem die Gehäuse der Tastschalter eingesetzt sind. Hierdurch wird bereits eine Absenkung der Störpegelwerte erzielt. In der Praxis können jedoch hochfrequente Störungen nach wie vor derart stark hervortreten, daß eine Abhörung dieser Frequenzen möglich ist. Dies kann zu unerwünschtem Erfassen von Daten und Informationen durch unberechtigte Personen führen.

Aus der DE 20 32 408 B 2 ist ein Gehäuse für elektronische Geräte bekannt geworden, welches elektromagnetische Strahlung sowohl von innen nach außen als auch von außen nach innen abschirmt. Dies geschieht mittels zwei aus Kunststoff gefertigten, ineinandergesteckten Schalenteilen, die eine Art Doppelwandung bilden. Dabei wird der innere Schalenteil mit einer Metalloberfläche versehen.

Diese bekannte Ausführungsform mag eine deutliche Abnahme der ggf. nach außen tretenden elektromagnetischen Strahlungen erzielen. Sie ist jedoch außerordentlich aufwendig. Weiterhin wurde die konsequente Verwirklichung der Strahlenabschirmung im Bereich der Tastenführung nicht fortgesetzt.

Aus der GB 15 50 758 ist ebenfalls eine Tastaturenanordnung bekannt geworden, deren elektronische Schaltkreise gegen statische elektrische Entladungen geschützt werden sollen. Hierfür sind umfangreiche Maßnahmen zur Erdung, d. h. Stromableitung vorgesehen. Eine Berücksichtigung von HF-Strahlungen ist in dieser Druckschrift nicht erwähnt.

Aus der DE OS 39 18 951 A 1 ist für eine allgemeine Verwendung ein Abschirmgehäuse bekannt geworden, bei welchem das Austreten von Hochfrequenzstrahlungen dadurch verhindert oder zumindest reduziert wird, in dem scharfwinklige Umlenkkanten für die HF-Strahlung vorgesehen sind. Das Austreten von Hochfrequenzstrahlung aus einem Gehäuse wird demnach durch eine scharfwinklige Verbindung oder Fuge oder durch mehrere abrupte Winkel vermieden.

Dabei müssen die Zwischenräume zwischen den Gehäuseteilen möglichst klein gehalten werden. Als Werkstoff für das bekannte Abschirmgehäuse wird ein elektrisch leitfähiges Material wie Aluminium, Messing oder Kupfer vorgeschlagen.

Aus der Druckschrift US,A,3,657,492 ist eine Schreibtastatur nach der Gattung des Anspruchs 1 bekannt geworden, welche aus im wesentlichen zwei übereinander angeordnete, U-förmige blechartige Gehäuseteile besteht. Bei dieser Tastaturanordnung handelt es sich um eine kompliziert aufgebaute, sehr große und auch sehr hochbauende Tastatur, um eine HF-Strahlungsabschirmung zu erzielen. Auch aus der weiterhin bekannten US,A,4,056,699 ist weiterhin eine HF-dichte Gehäuseanordnung bekannt geworden, die aus einem U-förmigen Strangpreßprofil besteht. Auch hierbei handelt es sich um ein sehr hochbauendes und für heutige Standardtastaturen unbrauchbares Gehäuse. Dabei sind beide zuvor genannten US-Schriften in ihrem Aufbau sehr kompliziert und mit hohem baulichem Aufwand ausgebildet.

### Aufgabe der Erfindung:

Der Erfindung liegt die Aufgabe zugrunde, die Nachteile bei bekannten Geräten bei der Abschirmung von Hochfrequenzstrahlungen zu vermeiden und eine Tastatur für insbesondere elektronische Bildschirmgeräte zu schaffen, welche ein Optimum an Abschirmung von HF-Strahlungen bietet. Die erfindungsgemäße Tastatur soll insbesondere nach außen hin derart abgeschirmt werden, daß keinerlei erfaßbare und decodierbare HF-Frequenzen mehr austreten können. Sofern diese dennoch austreten, sollen diese in einem nicht erfaßbaren Frequenzbereich liegen.

### Vorteile der Erfindung:

Die Erfindung hat gegenüber bekannten Tastaturen den Vorteil, daß sie eine weitgehende und optimale Abschottung der in der Tastatur auftretenden HF-Signale nach außen ermöglicht, d. h. der Störpegel kann gegenüber herkömmlichen Tastaturen um einen solchen Wert herabgesetzt werden, daß dieser unter dem allgegenwärtigen kosmischen Rauschen zu liegen kommt. Damit können aus der Tastatur heraustretende HF-Störfrequenzen durch Unberechtigte nicht mehr analysiert werden. Die optimale Abschottung der Tastatur ergibt sich aus Meßwertanalysen mit bekannten Geräten.

Durch die in den Unteransprüchen aufgeführten Maßnahmen sind vorteilhafte und zweckmäßige Weiterbildungen der Erfindung möglich.

Nähere Einzelheiten der Erfindung sind in der Zeichnung dargestellt sowie unter Angabe weiterer Vorteile in der nachfolgenden Beschreibung eines Ausführungsbeispiels näher erläutert. Es zeigen
- Fig. 1: einen Seitenschnitt durch eine erfindungsgemäße Tastatur,
- Fig. 2: ein an beiden Stirnseiten aufzusetzendes Endstück zum seitlichen Verschluß.
- Fig. 3: einen Schnitt durch einen Eckbereich des Gehäuses im Bereich der Einzelheit X in Fig. 2.

Die in der Fig. 1 dargestellte Schreibtastatur 1 für ein elektronisches Bildschirm- oder Datenverarbeitungsgerät besteht aus einem näherungsweise U-förmigen oder L-förmigen Tastaturgehäuse 2 aus Aluminium oder elektrisch leitend beschichteten Kunststoff, mit in die Wandung 3 der Tastaturoberseite 4 eingebrachten Ausnehmungen 5, 6, aus welchen Bedienungsfelder 7, 8 herausragen. Das Bedienungsfeld 7 besteht beispielsweise aus in Spalten und Zeilen angeordnete Tastschalter 9, wobei in der Fig. 1 fünf in einer Spalte angeordnete Tastschalter dargestellt sind. Das Bedienungsfeld 8 besteht z. B. aus einer Zeile nebeneinander angeordneter Tastschalter 9.

Jeder Tastschalter 9 besteht aus einem eigenen Tastschaltergehäuse 10, mit nach unten herausragenden Anschlußkontakten 11 und oberen Betätigungstastenkappen 12.

Die einzelnen Tastschalter 9 sind auf einer gemeinsamen Platine 13 aufgelötet. Die Platine enthält die erforderlichen elektronischen Bauelemente, wie z. B.

Mikroprozessoren 14. Die Bauteile 14 sind in Fig. 1 unterhalb der Platine 13 angeordnet. Sie können jedoch auch gemäß der strichpunktierten Ausführungsform 14' oberhalb der Platine 13 angeordnet sein.

Die einzelnen Tastschalter 9 sind mit ihrem Gehäuse 10 in einen als ebenes Blech ausgebildeten Metallrahmen 15 eingelassen, der lediglich die Aussparungen 16 zur spaltfreien Aufnahme des Tastschaltergehäuses 10 aufweist und im übrigen vollständig geschlossen ist. Der Metallrahmen 15 stellt deshalb bereits eine Art Abschirmung der darunterliegenden Platine 13 nach oben hin dar.

Das Tastaturgehäuse 2 besteht aus einem Aluminium-Strangpreßprofil mit einer Wandstärke s₁ von mindestens ca. 3,0 mm. Dabei besteht das Tastaturgehäuse aus der Tastaturoberseite 4, der abgerundeten kurzen Tastaturvorderseite 17 und der längeren Tastaturrückseite 18. Das Strangpreßprofil bietet dabei die Möglichkeit, sich über die ganze Länge des Strangpreßprofils erstreckende Längsnuten 20 zum Einsatz von nicht näher dargestellten Gewindestreifen oder Anschraubkanäle 19, insbesondere für die seitlichen Endstücke anzuformen, d. h. allgemein zur Befestigung von weiteren Einzelteilen an das Strangpreßprofil.

Im Bereich der Ausnehmungen 5 der Tastaturoberseite 4 ist die Gehäusewandstärke s₂ auf ca. 7 mm vergrößert. Im Ausführungsbeispiel nach Fig. 1 sind dies der unterhalb bzw. links des Bedienungsfeldes 7 liegende Bereich 21, der zwischen dem Bedienungsfeld 7 und dem Bedienungsfeld 8 liegende Bereich 22 und der oberhalb bzw. rechts des Bedienungsfeldes 8 liegende Bereich 23. In diesen, in der Wandstärke verstärkten Bereichen 21 bis 23 sind Gewindestreifen in den Längsnuten 20 in das Strangpreßprofil eingelassen. Hierdurch kann der Metallrahmen 15 mittels nicht näher dargestellten Schrauben in kurzen Abständen an das Tastaturgehäuse 2, 4 angeschraubt werden. Diese Verbindung wird spaltfrei ausgeführt. Eine HF-Strahlung kann hierdurch zwischen Rahmen 15 und Gehäuseöffnung 5, 6 für das Bedienungsfeld 7, 8 nicht mehr direkt nach außen gelangen, da sie aufgrund der richtungsumlenkenden Flächen 37 immer an einer gegenüberliegenden Seite des jeweiligen Ausschnitts 5, 6 reflektiert und damit sehr stark gedämpft wird. Die einzelnen Öffnungen im Rahmen sind damit so klein, daß sie für das in der Tastatur vorkommende Frequenzspektrum praktisch nicht vorhanden sind. Falls z. B. bei höheren Frequenzen noch eine weitergehende Dämpfung gefordert wird, können auch die Oberteile 24 der Tastschalter 9 aus einem elektrisch leitenden Kunststoff hergestellt oder mit einem leitenden Überzug versehen werden. Darüber hinaus sind alle Aluminiumteile des Gehäuses mit einem Überzug versehen, der die Oberfläche elektrisch leitend macht und eine isolierende Korrosion verhindert. Dadurch werden an allen Verbindungen großflächige niederohmige Kontakte hergestellt, die für die Bedämpfung hochfrequenter Störungen wichtig sind.

Das Tastaturgehäuse 2 mit Vorderseite 17, Oberseite 4 und Rückseite 18 ist einstückig über die gesamte Länge der Tastatur 1 als Strangpreßprofil hergestellt, was eine äußerst rationelle und flexible Herstellung darstellt.

In Fig. 2 ist ein Endstück 25 dargestellt, welches in die der in Fig. 1 dargestellten stirnseitigen Öffnung des Tastengehäuses 2 gegenüberliegenden Stirnseite einsetzbar ist. Fig. 3 zeigt ein zugehöriges Detail der Verbindung zwischen Endstück 25 und Tastaturgehäuse 2 sowie Bodenplatte 30.

In die in Fig. 1 dargestellte Stirnseite ist ein entsprechendes spiegelbildliches Endstück stirnseitig einzusetzen. Das Endstück 25 weist eine Gesamtwandstärke s₃ ∼ 10 mm auf und ist ebenfalls aus einem HF-Strahlung abschirmenden Metall hergestellt. Das Endstück 25 weist umlaufende gefräste Flächen 26 bis 28 auf, die in das Tastaturgehäuse 2, 4, 17, 18 eintauchen und dort mehrere Absätze zur mehrfachen rechtwinkligen HF-Strahlungsumlenkung bilden. Aufgrund der genauen Fertigung können allenfalls mikrofeine Zwischenspalte vorliegen. In einem solchen Spalt wird die Strahlung stets umgelenkt, was zu einer hohen Dämpfung führt.

Die Endstücke 25 werden über die Anschraubkanäle 19 an der Tastaturvorderseite 17, der Tastaturoberseite 4 und der Tastaturrückseite 18 angeschraubt. Die beiden stirnseitigen Endstücke 25 sind in ihrer Seitenansicht exakt auf das Profil des Tastaturgehäuses 2 abgestimmt und schließen auf der Unterseite 29 bündig mit diesem ab. Ein das Tastengehäuse 2 nach unten hin verschließender metallischer Gehäuseboden 30 braucht dann lediglich von unten her an die Gewindestreifen in den Längsnuten 20 im unteren Bereich der Vorderseite 17 sowie der Rückseite 18 sowie in zusätzlichen Bohrungen 31 in den Endstücken 25 eingeschraubt zu werden. Der Gehäuseboden 30 wird mittels einer elastischen, elektrisch leitenden HF-Dichtung 31 abgedichtet, wobei die Unterseite des Tastaturgehäuses 2 entsprechende Längsaussparungen 32 aufweist. Eine entsprechende Aussparung 33 zum Einlegen der horizontal umlaufenden HF-Dichtung 31 ist in die Unterseite 34 jedes Endstücks 25 eingelassen. In den Figuren 2 und 3 ist mit Pfeil 35 der Weg der HF-Strahlung bezüglich des Endstücks 25 eingezeichnet. Die aus dem Tastaturgehäuse austretende HF-Strahlung wird durch mehrmaliges Umlenken durch den Gehäuseaufbau auf ein Minimum reduziert. Aufgrund der in das Gehäuse 2 eintretenden oder eindringenden Wandungsabschnitte 38 wird die HF-Strahlung entlang den Pfeilen 39, 40 (siehe Figuren 2 und 3) rechtwinklig umgelenkt. Gleichfalls trägt die Materialstärke zu einer sehr großen Absorbtion der Strahlung bei. Die Wandstärke s₃ des Endstücks 25 beträgt s₃ ∼ 10 mm. Der eintauchende Wandungsabschnitt 38 hat eine Breite s₄ ∼ 6 mm. Die Stärke des Gehäuses im Umlenkbereich beträgt s₅ ∼ 7 mm. Die Bodenplatte 30 hat eine Stärke s₆∼ 2,5 mm.

Aufgrund des Ineinandertauchens von Endstück 25 und Tastaturgehäuse 2 werden die HF-Strahlungen umgelenkt, so daß eine starke Dämpfung eintritt. Die insgesamt gute Schirmung verhindert damit ein Aussenden von Störstrahlungen nach außen sowie das Einstreuen von Störungen von außen nach innen. Dies gilt sowohl für elektrische als auch elektromagnetische Strahlungen. Die erfindungsgemäße Tastatur eignet sich deshalb als abhörsichere Tastatur in wichtigen Einsatzbereichen.

Die Darstellung nach Fig. 3 entspricht prinzipiell dem in den Figuren 1 und 2 auf der rechten Figurenseite dargestellte Eintauchbereich des Endstücks 25. Diese ist in Fig. 2 mit "X" dargestellt. Der in Fig. 2 auf der linken Seite dargestellte Bereich "X'" ist prinizipiell gleich aufgebaut.

## Patentansprüche

1. Schreibtastatur, insbesondere für elektronische Datenverarbeitungsgeräte, bestehend aus einem zur weitgehend HF-Strahlungsabschirmung allseitig geschlossenen U- oder L-förmigen äußeren Tastaturgehäuse (2), das an seiner Unterseite durch einen, insbesondere metallischen, Gehäuseboden (30) verschlossen ist und wenigstens ein an der Oberseite des Gehäuses angeordnetes Bedienungsfeld (7, 8), insbesondere Schreibmaschinentastenfeld o. dgl., besitzt, wobei das Bedienfeld (7, 8) aus einzelnen, bei deren Betätigung tastenspezifische HF-Signale aussendenden Tastenschaltern (9) mit jeweils einem Einzeltastengehäuses (24) besteht, die in angepaßte Ausnehmungen (16) eines alle Einzeltastengehäuse aufnehmenden Rahmens (15) eingelassen sind und wobei der die einzelnen Tastschalter (9) weitestgehend spaltfrei umgebende Rahmen (15) insbesondere aus Metall seinerseits spaltfrei am Tastaturgehäuse befestigt und der Innenraum der Tastatur nur über richtungsumlenkende Flächen bzw. über kleinste Spalte mit der Tastaturumgebung verbunden ist, dadurch gekennzeichnet, daß die Einzeltastenschalter (9) mit ihrer Gehäuseunterseite unmittelbar mit einer gemeinsamen, Schaltkreise und/oder Mikroprozessoren aufweisenden, im Tastaturgehäuse angeordneten Platine (13) verbunden sind, daß das Tastaturgehäuse (2, 17, 18) aus einem, insbesondere aus Aluminium bestehenden, über die gesamte Länge einstückigen Strangpreßprofil gefertigt ist und an seinen beiden Stirnseiten jeweils ein, in das Strangpreßprofil eintauchendes und dort befestigtes metallisches Endstück (25) aufweist, welches auf das Profil des Tastaturgehäuses (2) abgestimmt ist und auf der Unterseite (29) bündig mit dem Profil abschließt, so daß der als Abdeckplatte ausgebildete Gehäuseboden (30) von unten im unteren Bereich der Vorderseite (17) und Rückseite (18) des Tastaturgehäuses (2) sowie der Endstücke (25) befestigt ist, daß sich in der Wandung (3) der Tastaturoberseite (4) des Tastaturgehäuses (2) wenigstens eine Ausnehmung (5, 6) für wenigstens ein Bedienfeld (7, 8) befindet, daß der die Tastschalter aufnehmende Rahmen (15) in dem die Ausnehmung (5, 6) umgebenden Bereich (21, 22, 23) unmittelbar an der Unterseite der Tastaturoberseite (4) befestigt ist und daß sämtliche richtungsumlenkende Flächen (37, 38 , 39, 40, 26, 27, 28 ) bzw. kleinste Spalte zwischen dem Tastaturgehäuse (2) und jeweils dem Rahmen (15), dem Gehäuseboden (30) sowie den Endstücken (25) miteinander einen flächenhaften elektrischen Kontakt aufweisen.

2. Tastatur nach Anspruch 1, dadurch gekennzeichnet, daß das U-förmige Tastaturgehäuse (2) aus einer Tastaturvorderseite (17), einer Tastaturoberseite (4) und einer Tastaturrückseite (18) mit einer Mindestwandstärke von s₁∼3,0 mm besteht.

3. Tastatur nach Anspruch 1, dadurch gekennzeichnet, daß die beiden Endstücke (25) für HF-Strahlungen mehrfach richtungsumlenkende Ausfräsungen bzw. Absätze (25 bis 28, 38 bis 40) aufweisen, die in das Tastaturgehäuse (2, 4, 17, 18) eintauchen.

4. Tastatur nach Anspruch 1, dadurch gekennzeichnet, daß die Unterseite (29) des Tastaturgehäuses (2) mittels einer Alu-Abdeckplatte (30) mit einer Wandstärke von s₆∼2, 5 mm sowie vorzugsweise einer umlaufenden HF-Metalldichtung (31) verschlossen ist.

5. Tastatur nach Anspruch 1 oder 2, dadurch gekennzeichnet, daß das Alu-Strangpreßprofil des Tastaturgehäuses (2) im Bereich der Ausnehmungen (5, 6) für das Bedienungsteil (7, 8) eine verstärkte Wandstärke s₂∼7 mm aufweist, in die über die gesamte Länge des Strangpreßprofils bzw. über die gesamte Länge der Ausnehmungen (5) eingeformte Gewindestreifen (19) sind/oder Anschraubkanäle (20) eingeformt sind.

6. Tastatur nach Anspruch 5, dadurch gekennzeichnet, daß die Befestigung des Rahmens (15) durch spaltfreie Verschraubung in kurzen Abständen in den Gewindestreifen (19) oder Anschraubkanälen (20) erfolgt.

7. Tastatur nach Anspruch 1, 2 oder 3, dadurch gekennzeichnet, daß die Oberteile der Tastenschalter (9) aus einem elektrisch leitenden Kunststoff hergestellt oder mit einem elektrisch leitenden Überzug versehen sind.

8. Tastatur nach einem der vorhergehenden Ansprüche, dadurch gekennzeichnet, daß alle Aluminiumteile des Gehäuses mit einem Überzug versehen sind, der die Oberfläche elektrisch leitend macht.

9. Tastatur nach einem der vorhergehenden Ansprüche, dadurch gekennzeichnet, daß das Tastaturgehäuse (2) und/oder der Gehäuseboden (30) aus einem, an seiner Oberfläche elektrisch leitenden Kunststoff hergestellt ist.

10. Tastatur nach Anspruch 8 oder 9, dadurch gekennzeichnet, daß an allen Verbindungen zwischen den einzelnen Oberflächen großflächige niederohmige Kontakte hergestellt sind.

11. Tastatur nach einem der vorhergehenden Ansprüche, dadurch gekennzeichnet, daß die Befestigung der Endstücke (25) mittels Verschraubung an in der Tastaturvorderseite (17), Tastaturoberseite (4) und Tastaturrückseite (18) befindlichen Gewindestreifen (19) erfolgt.

12. Tastatur nach einem der vorhergehenden Ansprüche, dadurch gekennzeichnet, daß die Befestigung des Gehäusebodens (30) durch Verschraubung in Anschraubkanäle (19), die sich in der Tastaturvorderseite (17) und der Tastaturrückseite (18) befinden, sowie in zusätzlichen Bohrungen (31) in den Endstücken (25) erfolgt.

## Claims

1. A keyboard, particularly for electronic data processing equipment, consisting of a U-shaped or L-shaped outer keyboard housing (2) enclosed on all sides to provide substantial shielding against HF rays and which is closed on its underside by a particularly metallic housing bottom (30) and having, disposed on the top of the housing at least one operating panel (7, 8), particularly a typewriter keyboard panel or the like, the operating panel (7, 8) consisting of individual key switches (9), each with its own individual key housing (24) and emitting key specific HF signals when actuated, the individual key housings (24) being let into suitable recesses (16) in a frame (15) accommodating all the individual key housings, the frame (15) enclosing the individual key switches (9) in such a way as to comprise the fewest gaps possible and consisting in particular of metal and being in turn in gap-free fashion on the keyboard housing, the interior of the keyboard being connected to the keyboard surround solely via direction-deflecting surfaces or minimal gaps, characterised in that the individual key switches (9) have the underside of their housings connected directly to a common plate (13) disposed in the keyboard housing and incorporating switching circuits and/or microprocessors and in that the keyboard housing (2, 17, 18) is made from an extruded section which is in one piece over its entire length and consists particularly of aluminium, having on its two end faces respective metallic end pieces (25) fixed on and penetrating into the extruded section, the end pieces (25) matching the profile of the keyboard housing (2) and finishing on the underside (29) flush with the profile so that the housing bottom (30) which is constructed as a covering plate is fixed from below in the bottom part of the front (17) and back (18) of the keyboard housing (2) and the end pieces (25) and in that there is in the wall (3) of the keyboard top (4) of the keyboard housing (2) at least one cut-out (5, 6) for at least one operating panel (7, 8) and in that the frame (15) accommodating the key switches is fixed directly on the underside of the keyboard top (4) in the area (21, 22, 23) surrounding the cut-out (5, 6) and in that all direction-deflecting surfaces (37, 38, 39, 40, 26, 27, 28) or minimal gaps between the keyboard housing (2) and, respectively, the frame (15), the housing bottom (30) and the end pieces (25), together have a superficial electrical contact with one another.

2. A keyboard according to Claim 1, characterised in that the U-shaped keyboard housing (2) consists of a keyboard front (17), a keyboard top (4) and a keyboard back (18) with a minimum wall thickness of S₁ 3.0 mm.

3. A keyboard according to Claim 1, characterised in that the two end pieces (25) have for HF rays multiple direction-deflecting milled-out or stepped portions (26 to 28; 38 to 40) which penetrate the keyboard housing (2, 4, 17, 18).

4. A keyboard according to Claim 1, characterised in that the underside (29) of the keyboard housing (2) is closed by an aluminium cover plate (30) with a wall thickness 56 2.5 mm and preferably an encircling HF metal seal (31).

5. A keyboard according to Claim 1 or 2, characterised in that the aluminium extrusion of the keyboard housing (2) has in the region of the cut-outs (5, 6) for the operating panel (7, 8) a strengthened wall thickness s₂ 7 mm into which over the total length of the extruded section or over the total length of the cut-outs (5) there are integrally formed screw thread strips (19) and/or screw-on channels (20).

6. A keyboard according to Claim 5, characterised in that the fixing of the frame (5) is performed by gap-free screwing at short intervals into the screw-threaded strip (19) or screw-on channels (20).

7. A keyboard according to Claim 1, 2 or 3, characterised in that the top parts of the key switches (9) are produced from an electrically conductive synthetic plastics material or are provided with an electrically conductive coating.

8. A keyboard according to one of the preceding Claims, characterised in that all aluminium parts of the housing are provided with a coating which renders the surface electrically conductive.

9. A keyboard according to one of the preceding Claims, characterised in that the keyboard housing (2) and/or the housing bottom (30) is produced from a synthetic plastics material the surface of which is electrically conductive.

10. A keyboard according to Claim 8 or 9, characterised in that large-area low-ohm contacts are made at all connections between the individual surfaces.

11. A keyboard according to one of the preceding Claims, characterised in that the fixing of the end pieces (25) takes place by screwing onto screw-threaded strips (19) provided in the keyboard front (17), keyboard top (4) and keyboard back (18).

12. A keyboard according to one of the preceding Claims, characterised in that the housing bottom (30) is fixed by screwing into screw-on channels (19) provided in the keyboard front (17) and keyboard back (18) and in additional bores (31) in the end pieces (25).

## Revendications

1. Clavier, en particulier pour des appareils électroniques de traitement de données, constitué d'un boîtier externe (2) de clavier, en forme de U ou de L, et fermé de tous côtés pour le blinder largement contre des rayonnements à haute fréquence, boîtier qui est fermé, sur son dessous, par un fond (30) en particulier métallique et qui possède au moins un pupitre de commande (7,8) agencé sur le dessus du boîtier, en particulier un clavier de machine à écrire ou analogue, le pupitre de commande (7,8) étant constitué de touches individuelles (9) émettant lors de leur actionnement des signaux à haute fréquence spécifiques des touches, avec, à chaque fois, un boîtier individuel (24) pour les touches, boîtiers qui sont reçus dans des évidements adaptés (16) d'un châssis (15) recevant tous les boîtiers individuels pour les touches, le châssis (15) entourant très largement sans jeu les touches individuelles (9), en particulier en métal, étant fixé de son côté sans jeu au boîtier du clavier et l'espace interne du clavier n'étant relié à l'environnement du clavier que par l'intermédiaire de surfaces de changement de direction ou par l'intermédiaire de très petites fentes,
caractérisé en ce que les touches individuelles (9) sont reliées, par leur dessous de boîtier, directement à une platine commune (13) agencée dans le boîtier du clavier et présentant des circuits et/ou des microprocesseurs, en ce que le boîtier (2,17,18) du clavier est réalisé en un profilé extrudé en une seule pièce sur toute sa longueur et constitué en particulier d'aluminium, et présente, sur ses deux faces frontales, à chaque fois, une pièce d'extrémité métallique (25) plongeant dans le profilé extrudé et qui y est fixée, laquelle est adaptée au profilé du boîtier (2) du clavier et s'achève, sur le dessous (29), à fleur avec le profilé, de sorte que le fond (30) du boîtier, réalisé en tant que plaque de recouvrement, est fixé, du bas, dans la zone inférieure de la face avant (17) et de la face arrière (18) du boîtier (2) du clavier ainsi que des pièces d'extrémité (25), en ce que, dans la paroi (3) du dessus (4) du boîtier (2) du clavier, se trouve au moins un évidement (5,6) pour au moins un pupitre de commande (7,8), en ce que le châssis (15) recevant les touches est fixé dans la zone (21,22,23) entourant l'évidement (5,6) directement au dessous de la face supérieure (4) du clavier, et en ce que toutes les surfaces de changement de direction (37,38,39,40,26, 27,28) ou les très petites fentes entre le boîtier (2) du clavier et, à chaque fois, le châssis (15), le fond (30) du boîtier, ainsi que les pièces d'extrémité (25), présentent ensemble un contact électrique à adhésion de surface.

2. Clavier selon la revendication 1,
caractérisé en ce que le boîtier (2) en forme de U du clavier est constitué d'une face avant (17), d'une face supérieure (4) et d'une face arrière (18) ayant une épaisseur de paroi minimale s₁ ∼ 3,0 mm.

3. Clavier selon la revendication 1,
caractérisé en ce que les deux pièces d'extrémité (25) présentent des fraisures ou décrochements (26 à 28, 38 à 40) de changement de direction multiple pour les rayonnements à haute fréquence, fraisures ou décrochements qui plongent dans le boîtier (2,4,17,18) du clavier.

4. Clavier selon la revendication 1,
caractérisé en ce que le dessous (29) du boîtier (2) du clavier est fermé au moyen d'une plaque de recouvrement en aluminium (30) ayant une épaisseur de paroi s₆ ∼ 2,5 mm, ainsi que, avantageusement, par un joint métallique périphérique (31) pour les hautes fréquences.

5. Clavier selon la revendication 1 ou 2,
caractérisé en ce que le profilé extrudé en aluminium du boîtier (2) du clavier présente, dans la zone des évidements (5,6) pour le pupitre de commande (7,8), une épaisseur de paroi plus grande s₂ ∼ 7 mm, dans laquelle, sur toute la longueur du profilé extrudé ou sur toute la longueur des évidements (5), sont formés des bandes (19) et/ou des canaux (20) filetés.

6. Clavier selon la revendication 5,
caractérisé en ce que la fixation du châssis (15) est effectuée par vissage sans jeu dans les courts espaces dans les bandes (19) ou les canaux (20).

7. Clavier selon la revendication 1, 2 ou 3,
caractérisé en ce que les parties supérieures des touches (9) sont fabriquées en une matière synthétique conduisant l'électricité ou sont munies d'un revêtement électriquement conducteur.

8. Clavier selon une des revendications précédentes,
caractérisé en ce que toutes les pièces en aluminium du boîtier sont munies d'un revêtement qui rend électriquement conductrice la surface.

9. Clavier selon une des revendications précédentes,
caractérisé en ce que le boîtier (2) du clavier et/ou le fond (30) du boîtier sont fabriqués en une matière synthétique électriquement conductrice à sa surface.

10. Clavier selon la revendication 8 ou 9,
caractérisé en ce que, sur toutes les liaisons entre les surfaces individuelles, sont réalisés des contacts de grande surface de basse impédance.

11. Clavier selon une des revendications précédentes,
caractérisé en ce que la fixation des pièces d'extrémité (25) est effectuée par vissage sur des bandes filetées (19) se trouvant sur la face avant (17) du clavier, sa face supérieure (4) et sa face arrière (18).

12. Clavier selon une des revendications précédentes,
caractérisé en ce que la fixation du fond (30) du boitier est effectuée par vissage dans des canaux (19), qui se trouvent sur la face avant (17) du clavier et la face arrière (18) du clavier, ainsi que dans des perçages supplémentaires (31) dans les pièces d'extrémité (25).
